# EUROPÄISCHE PATENTSCHRIFT

(11) **EP 0 166 681 B1**
(45) Veröffentlichungstag und Bekanntmachung des Hinweises auf die Patenterteilung: **19.10.1988**
(21) Anmeldenummer: 85810187.6
(22) Anmeldetag: 26.04.1985
(51) Int. Cl.: B25D 17/12

(54) **Pneumatisch betriebener Hammer**
Pneumatically driven hammer
Marteau penumatique

(30) Priorität: 29.05.1984 CH 2639/84
(43) Veröffentlichungstag der Anmeldung: 02.01.1986
(73) Patentinhaber: SIG Schweizerische Industrie-Gesellschaft, 8212 Neuhausen am Rheinfall (CH)
(72) Erfinder: Steiner, Heinz, CH-8211 Dörflingen (CH)
(74) Vertreter: White, William (CH)

(56) Entgegenhaltungen:
- EP-A- 0 015 700
- FR-A- 2 385 496
- FR-A- 2 388 646
- US-A- 2 128 742
- US-A- 2 166 218
- US-A- 3 223 181

## Beschreibung

Die vorliegende Erfindung betrifft einen pneumatisch betriebenen Hammer gemäss dem Oberbegriff des unabhängigen Patentanspruchs 1.

Ein solcher pneumatischer Hammer ist beispielsweise aus der EP-PS 0 015 700 bekannt.

Im US-Patent 3 263 770 wurde ferner vorgeschlagen, den Metallzylinder für den Arbeitskolben auf der gesamten Länge mit einer dünnen Schicht aus Dämpfungsmaterial zu überziehen, wie beispielsweise Kautschuk oder ein anderes Elastomer, und diese Schicht wird mit einem rohrförmigen Ueberzug aus dünnem Stahl eng umschlossen. Auf die Durchflusskanäle wird in dieser Veröffentlichung nicht eingetreten, so dass hier die bekannte Technik zum Zuge kommt, nämlich Durchgänge in der Zylinderwand zu bilden. Als Schalldämpfung ist ein Auspufftopf vorgesehen.

Im US-Patent 2 128 742 wird ein weiteres Werkzeug beschrieben, bei dem auf ein Metallzylinder ein äusser Körper aus Isoliermaterial aufgeformt wird. Eine Umhüllung in Form eines Rohres umschliesst die mittlere Partie des Zylinders und bildet mit dem Zylinder zusammen eine Expansionskammer zur Aufnahme des Fluids aus der Austrittsöffnung des Zylinders. An den Enden der Expansionskammer befinden sich Ringplatten. Mehrere axiale Trennwände sind in Stufenform um den Zylinder herum angeordnet, indem eine der zwei Trennwände beidseits der Austrittsöffnung unten einen Abstand von der unteren Ringplatte und die andere oben von der oberen Ringplatte haben. Zwei weitere Trennwände sind dann ebenso versetzt angeordnet, und das austretende Fluid muss zwei lange Wege bis zum Auspuff in der Umhüllung zurücklegen, was einen Dämpfungseffekt ergeben soll.

Der in der erwähnten EP-PS 15 700, die den US-PS 4 303 131 und 4 303133 enspricht, beschriebene.pneumatisch betätigte Hammer weist ein Zylinderrohr mit einem hin- und hergehenden Kolben auf. In radialen Längsrippen befinden sich Durchflusskanäle für die Zufuhr von Fluid zum unteren Zylinderraum. Der obere Zylinderraum wird direkt vom Flatterventil aus gespeist. Ein zylindrisches Schalldämpferrohr umgibt den mit dem Formkörper umfassten Zylinder auf der ganzen Länge inklusive dem Amboss und dem Werkzeughalter. Zwischen diesem Schalldämpferrohr und dem Formkörper ist eine Schalldämpferkammer gebildet, die mit der Umgebung durch Oeffnungen verbunden ist. In einer Variante ist vorgesehen, dass drei Rippen vorhanden sind, die je das Schalldämpferrohr berühren und dadurch axiale Kammern abgrenzen. Vom Zylinderraum führen zwei Gasauslassöffnungen zu zwei verschiedenen Kammern. Diese Kammern sind werkzeugseitig mit einer weiteren Kammer über Drosseln verbunden. Diese Kammer ist eine dritte durch die Rippen abgegrenzte Kammer und ist über einen inneren, länglichen Durchlass ins Freie geführt. Damit sind zwei Dämpferkammern in Reihe geschaltet. Hier ist noch vorgesehen, dass auch das Schalldämpferrohr aus einem Kautschuk besteht, so dass schliesslich alle Partien mit Kammern und Durchflusskanälen aus einem formbaren Stoff hergestellt sind, wodurch einerseits das Gewicht verringert werden kann und anderseits die Herstellungskosten trotz aufwendiger Schalldämpfung niedrig gehalten werden können.

Die Aufgabe der Erfindung besteht nun darin, den Schalldruckpegel weiter zu reduzieren und die Druckluft soweit zu expandieren, dass sie möglichst gleichförmig aus dem Auspuff abströmt ; dabei soll die Vereisungsgefahr so weit wie möglich reduziert und durch die entsprechende Formgebung der Kunststoffteile eine einfache und kostengünstige Lösung erzielt werden.

Erfindungsgemäss wird dies durch die Merkmale im kennzeichnenden Teil des unabhängigen Patentanspruches 1 erreicht.

Besonders vorteilhafte Ausbildungsformen sind in den abhängigen Ansprüchen definiert.

Ein Ausführungsbeispiel der Erfindung' wird nachfolgend anhand der Zeichnung erläutert. Es zeigt :
Fig. 1 eine Schnittansicht eines in Längsrichtung geschnittenen Hammers nach der Erfindung,
Fig. 2 eine Schnittansicht des Hammers gemäss der Schnittlinie 11-11 in Fig. 1,
Fig. 3 eine Schnittansicht des Hammers gemäss der Schnittlinie 111-111 in Fig. 1,
Fig. 4 eine Schnittansicht des Hammers gemäss der Schnittlinie IV-IV in Fig. 1, und
Fig. 5 eine schematische Darstellung der Wirkanordnung der verschiedenen Kammern.

Der in der Zeichnung dargestellte Hammer besteht aus einem Griffstück 1 mit einem festen Haltegriff 110 und einem Haltegriff 111 mit einem Drücker 14, der in bekannter Weise mittels eines Ventilbolzens 31 auf eine mit einer Feder 15 gegen den Ventilsitz 7 gepressten Ventilkugel 17 wirkt, wenn der Drücker 14 niedergedrückt wird, um damit Druckluft aus dem Luftanschluss 32 in den Zylinder 29 zu leiten. Vom Ventil aus gelangt die Druckluft durch ein System von Kanälen 62 in einer Deckwand 10 des Zylinders 29 und mittels zwei radialen Bohrungen 5, 6 an beide Seiten einer Ventilplatte 27 eines Flatterventils. Von hier aus gelangt ein Luftstrom durch eine zentrale Oeffnung 61 in der Deckwand 10 in den oberen Zylinderraum 47 oder über die genannten Kanäle 62 zu Durchflusskanälen 40, 41, 42, um Druckluft in den unteren Zylinderraum 46 zu bringen.

Der Zylinder 29 besteht aus einem Metallrohr mit geschliffener Innenwand und glatter Aussenwand. In diesem Zylinder befindet sich ein Schlagkolben 23. Vier radiale Oeffnungen 52a-52d als Gasauslässe befinden sich etwa mittig im Zylinder 29.

Das werkzeugseitige Ende des Zylinders 29 ist mit einer Ambossbüchse 11 verschlossen. In der Ambossbüchse 11 ist der Amboss 28 axialbeweglich geführt. Die untere Randpartie des Zylinders 29 ist von einer zylindrischen Haltewand 63 umfasst, die auch der Halterung der Ambossbüchse 11 dient. Eine Verschleissbüchse 9 wird auch in der Haltewand 63 gehaltert, in die dann das Werkzeug W eingesetzt ist. In der zylindrischen Haltewand 63 ist auch der Meisselhalter 12 mit zugehöriger Feder 22 und Rastbolzen 21 untergebracht. Mittels drei radialen Rippen 43, 44, 45, die einstückig mit einem das Zylinderrohr 29 ebenfalls am unteren Ende wenigstens teilweise umfassenden Verbundzylinder 3 verbunden sind, ist das Gehäuse 2 in starrer Lage bezüglich des Zylinderrohres 29 gehaltert.

Wie aus Fig. 2 deutlich ersichtlich ist, können Gegenrippen 64, 65, 66 mit zu den Kuppen der Rippen komplementär geformten Längsnuten an der Innenwand des Gehäuses 2 vorhanden sein, um dasselbe ortsgenau und starr gegenüber dem Zylinderrohr 29 zu haltern. Damit erübrigt sich eine Befestigung der Rippen 43, 44 45 am Zylinderrohr 29 oder gar eine vollständige Ummantelung desselben.

In den Rippen 43, 44, 45 befinden sich die schon erwähnten Durchflusskanäle 40, 41, 42. Zwei dieser Durchflusskanäle 40, 41 sind mit dem unteren Zylinderraum 46 durch Zuleitungsdurchgänge 461 und 462 verbunden (Fig. 3).

Aus Fig. 2 und 3 ist ersichtlich, dass zwischen den Rippen 43-45 drei längliche Kammern 48, 49, 50 gebildet sind. Zwei Kammern 48, 49 sind mit paarweise angeordneten Gasauslässen 52a-52d mit den Zylinderräumen 46, 47 verbunden und die dritte Kammer 50 ist mittels des Auspuffs 53 mit der Umwelt verbunden.

Im Bereich des Verbundzylinders 3 sind Durchtrittsöffnungen 54, 55 zu einer weiteren Kammer 58 durch Ausnehmungen in diesem Verbundzylinder gebildet. Der Verbundzylinder 3 ist beim Auspuff 53 mit einem Gasführungselement 59 versehen, das eine Düse 591 bildet. Dieses Element könnte am Gehäuse 2 angeformt sein oder Gehäuse 2 und Verbundzylinder 3 können gemeinsam einen Düsendurchgang bilden.

Schliesslich zeigt Fig. 4 noch eine Schnittansicht im Bereich des Griffstückes 1 mit einer Draufsicht auf die Deckplatte 10 in der Umlenkkammer 51. Die beiden mit Auspuffgasen aus dem Zylinderraum 46, 47 gespeisten Kammern 48, 49 haben je zwei Durchtrittsöffnungen 602, 603, 604 und 605 und ebenso können die Gase durch zwei weitere Durchtrittsöffnungen 601, 606 in die dritte Kammer 50 gelagen.

Schliesslich werden die Kunststoffteile wie Gehäuse 2, Verbundzylinder 3 mit den Rippen 43-45 und der Führungsflansch 4 durch drei vom Griffstück 1 in den Endflansch des Haltezylinders 63 eingeschraubten Zugbolzen 13 starr zusammengehalten.

Für die Schalldämpfung werden damit gemäss Fig. 5 die Abgase aus dem Zylinder 46, 47 über zwei paarige Durchgangsöffnungen 52c, d, 52a, b, in je eine Expansionskammer 48, 49 eingeleitet. Ueber Durchgangsöffnungen 54, 55 stehen die beiden länglich ausgebildeten Expansionskammern 48, 49 mit einem Resonanzraum 58 in Verbindung. Andern Ends bilden die Durchgänge 602 bis 605 eine Verbindung zur Umlenkkammer 51, von wo dann die Gase über die Nebenkammer 50 zum Auspuff 53 gelangen. Indem die paarig angeordneten Durchgangsöffnungen 52a-d gegeneinander versetzt angeordnet sind, wird der Austrittsquerschnitt zunehmend geöffnet, was . sich bekanntlich auf die Schallentwicklung vorteilhaft auswirkt. Das Gas tritt somit gleichzeitig in die beiden Expansionskammern 48, 49 ein, die ein auf den damit entstandenen Schall abgestimmtes Volumen haben. Die Länge der Expansionskammern ist einerseits durch die Deckwand 10 und anderseits durch den Verbundzylinder 3 abgegrenzt. Die ungleichen Grössen der zwischen Verbundzylinder 3 und Gehäuse mittels flanschartiger Ausweitungen des Verbundzylinders 3 gebildeten Durchgangsöffnungen 54, 55 ergeben eine unterschiedliche Isolation zur Resonanzkammer 58 und damit werden die Schalldrücke an diesen Stellen ungleich stark gedämpft, so dass ungleiche Frequenzbereiche durch die Resonanzkam₋ mer 58, die als Helmholtz-Resonator wirkt, absorbiert werden kann und damit kann eine breitbändige Schalldämpfung erzielt werden.

## Patentansprüche

1. Pneumatisch betriebener Hammer mit einem in einem metallischen Zylinderrohr (29) axialbeweglichen, einen unteren Zylinderraum (46) und einen oberen Zylinderraum (47) abteilenden Kolben (23), mit einem rohrförmig ausgebildeten Gehäuse (2) aus Kunststoff als Aussenmantel mit mindestens einer Auspufföffnung (53), ferner mit einer Anzahl'längsverlaufender Durchflusskanäle (40-42) zur Zufuhr von Druckluft in den unteren Zylinderraum (46), und mit einem Flatterventil (27) in einer Deckwand (10) des Zylinderrohres (29) mit einer Oeffnung (61) zur Zufuhr von Druckluft in den oberen Zylinderraum (47) und mit Kanälen (62) zur Speisung der genannten Durchflusskanäle (40-42) und mit wenigstens einer wenigstens angenähert mittig im Zylinderrohr (29) angeordneten Oeffnung (52a-52d) als Gasauslass aus den Zylinderräumen (46, 47) in den Innenraum des Gehäuses (2), wobei wenigstens ein den Innenraum des Gehäuses (2) wenigstens teilweise abschliessender und dieses in eine untere Partie (57) und in eine obere Partie (56) unterteilender, flanschartig ausgebildeter Verbundzylinder (4) mit einer Anzahl radialer am Zylinderrohr (29) und an der Innenwand des Gehäuses (2) anliegender, bis zur Deckwand (10) reichender Längsrippen (43, 44, 45) zur Abteilung einer Anzahl länglicher Kammern (48, 49, 50) einstückig vorhanden ist, wobei wenigstens ein Gasauslass (52a-52d) aus dem Zylinderrohr (29) in wenigstens eine der genannten Kammern (48, 49) mündet, und wobei eine in Reihe mit dieser Kammer (48, 49) verbundene dritte Kammer (50, 51) mit dem Auspuff (53) im Gehäuse (2) verbunden ist, dadurch gekennzeichnet, dass der Verbundzylinder (4) im Gebiet der beiden mit dem Zylinderrohr (29) durch wenigstens einen Gasauslass (52a-52d) verbundenen Kammern (48, 49) mit Durchgangsöffnungen (54, 55) zur unteren Partie (57) des Gehäuses (2) versehen ist, und dass die als Resonanzraum (58) ausgebildete untere Partie (57) in Verbindung mit den Kammern (48, 49) steht.

2. Hammer nach Patentanspruch 1, dadurch gekennzeichnet, dass der Verbundzylinder (4) im Gebiet des Auspuffs (53) als Gasführungselement (59) ausgebildet ist.

3. Hammer nach Patentanspruch 2, dadurch gekennzeichnet, dass das Gasführungselement (59) eine Düse bildet.

4. Hammer nach Patentanspruch 1, dadurch gekennzeichnet, dass der Auspuff (53) mit der Umlenkkammer (51) kommuniziert.

5. Hammer nach Patentanspruch 4, dadurch gekennzeichnet, dass zwischen Auspuff (53) und Umlenkkammer (51) eine weitere durch zwei Rippen (44, 45) abgegrenzte Nebenkammer (50) innerhalb des Gehäuses (2) angeordnet ist.

6. Hammer nach einem der Patentansprüche 1 bis 5, dadurch gekennzeichnet, dass bei den Uebergängen zwischen den Hauptkammern (48, 49) und der Umlenkkammer (51) einerseits und zwischen der Umlenkkammer (51) und dem Auspuff (53) anderseits je eine Querschnittsverengung vorhanden ist.

7. Hammer nach Patentanspruch 6, dadurch gekennzeichnet, dass die Querschnittsverengungen durch jeweils wenigstens eine Oeffnung (601-606) in der Deckwand (10) gebildet sind.

## Claims

1. Pneumatic hammer comprising a piston (23), which can be moved in the axial direction in a metallic cylindrical tube (29) and divides off a lower cylinder chamber (46) and an upper cylinder chamber (47), a tubular plastic housing (2) as an outer jacket with at least one exhaust opening (53j, a plurality of flow ducts (40-42), which extend in the longitudinal direction, for supplying compressed air to the lower cylinder chamber (48), a flap valve (27) in a cover wall (10) of the cylindrical tube (29) with an opening (61) for supplying compressed air to the upper cylinder chamber (47) and ducts (62) for feeding the above-mentioned flow ducts (40-42), and at least one opening (52a-52d), arranged at least approximately in the centre of the cylindrical tube (29), as a gas outlet out of the cylinder chambers (46, 47) into the interior of the housing (2), at least one compound flange-like cylinder (4) being provided in one piece, which cylinder at least partly closes off the interior of the housing (2), divides the latter into a lower part (57) and an upper part (56) and comprises a plurality of radial longitudinal ribs (43, 44, 45), which adjoin the cylindrical tube (29) and the inner wall of the housing (2) and extend up to the cover wall (10), for dividing off a plurality of oblong chambers (48, 49, 50), at least one gas outlet (52a-52d) leading out of the cylindrical tube (29) into at least one of the above-mentioned chambers (48, 49), and a third chamber (50, 51), which is connected in series with this chamber (48, 49), being connected to the exhaust (53) in the housing (2), characterised in that the compound cylinder (4) is provided in the area of the two chambers (48, 49), which are connected to the cylindrical tube (29) by at least one gas outlet (52a-52d), with through-openings (54, 55) to the lower part (57) of the housing (2), and that the lower part (57), which is formed as a resonant chamber (58), is connected to the chambers (48, 49).

2. Hammer according to patent claim 1, characterised in that the compound cylinder (4) is formed as a gas guide element (59) in the area of the exhaust (53).

3. Hammer according to patent claim 2, characterised in that the gas guide element (59) forms a nozzle.

4. Hammer according to patent claim 1, characterised in that the exhaust (53) communicates with the deflector chamber (51).

5. Hammer according to patent claim 4, characterised in that a further, auxiliary chamber (50), which is defined by two ribs (44, 45), is arranged inside the housing (2) between the exhaust (53) and the deflector chamber (51).

6. Hammer according to one of patent claims 1 to 5, characterised in that there is a diminished cross section at the respective transitions between the main chambers (48, 49) and the deflector chamber (51) at one side and between the deflector chamber (51) and the exhaust (53) at the other.

7. Hammer according to patent claim 6, characterised in that the diminished cross sections are in each case formed by at least one opening (601-606) in the cover wall (10).

## Revendications

1. Marteau pneumatique, comportant un piston (23) qui est mobile axialement dans un tube cylindrique métallique (29) et qui sépare une chambre cylindrique inférieure (46) et une chambre cylindrique supérieure (47), un carter (2) en matière plastique, réalisé sous forme tubulaire et servant d'enveloppe extérieure munie d'au moins un orifice d'échappement (53), plusieurs canaux de circulation (40, 42) qui s'étendent longitudinalement pour l'alimentation de la chambre cylindrique inférieure (46) en air comprimé, une valve battante (27) qui est disposée dans une paroi de couvercle (10) du tube cylindrique (29) présentant un orifice (61) pour l'alimentation de la chambre cylindrique supérieure (47) en air comprimé, et des canaux (62) pour l'alimentation desdits canaux de circulation (40-42), au moins un orifice (52a-52d) disposé au moins à peu près au milieu dans le tube cylindrique (29) et servant d'orifice de sortie des gaz à partir des chambres cylindriques (46, 47) vers la cavité intérieure du carter (2), au moins un cylindre de liaison (4), qui est réalisé à la manière d'une bride, ferme au moins partiellement la cavité intérieure du carter (2) et subdivise celle-ci en une partie inférieure (57) et en une partie supérieure (56), ledit cylindre de liaison étant prévu d'une seule pièce avec plusieurs nervures longitudinales radiales (43, 44, 45) qui sont contiguës au tube cylindrique (29) et à la paroi intérieure du carter (2) et qui s'étendent jusqu'à la paroi du couvercle (10), pour séparer plusieurs chambres de forme allongée (48, 49, 50), au moins un orifice de sortie de gaz (52a-52d) à partir du tube cylindrique (29) débouchant dans au moins l'une desdites chambres (48, 49), et une troisième chambre (50, 51) reliée en série avec cette chambre (48, 49) étant en communication avec l'échappement (53) dans le carter (2), caractérisé en ce que dans la région des deux chambres (48, 49) en communication avec le tube cylindrique (29) par au moins un orifice de sortie de gaz (52a-52d), le cylindre de liaison (4) est muni d'orifices de passage (54, 55) vers la partie inférieure (57) du carter (2), et en ce que la partie . inférieure (57), réalisée sous forme d'espace résonnant (58), est en communication avec les chambres (48, 49).

2. Marteau selon la revendication 1, caractérisé en ce que dans la région de l'échappement (53), le cylindre de liaison (4) est réalisé sous forme d'élément de guidage des gaz (59).

3. Marteau selon la revendication 2, caractérisé en ce que l'élément de guidage des gaz (59) forme un ajutage.

4. Marteau selon la revendication 1, caractérisé en ce que l'échappement (53) communique avec la chambre de déviation (51).

5. Marteau selon la revendication 4, caractérisé en ce qu'il est disposé, entre l'échappement (53) et la chambre de déviation (51), une autre chambre secondaire (50) délimitée par deux nervures (44, 45) à l'intérieur du carter (2).

6. Marteau selon l'une quelconque des revendications 1 à 5, caractérisé en ce qu'il existe des étranglements de section respectifs, d'une part au niveau des passages entre les chambres principales (48, 49) et la chambre de déviation (51) et, d'autre part, entre la chambre de déviation (51) et l'échappement (53).

7. Marteau selon la revendication 6, caractérisé en ce que les étranglements de section sont formés respectivement par des ouvertures (601-606) dans la paroi couvercle (10).
